# EUROPÄISCHE PATENTSCHRIFT

(11) **EP 1 467 070 B1**
(45) Veröffentlichungstag und Bekanntmachung des Hinweises auf die Patenterteilung: **08.03.2006**
(21) Anmeldenummer: 04007937.8
(22) Anmeldetag: 01.04.2004
(51) Int. Cl.: F01N 3/023, F01N 3/28, F01N 3/035, F01N 1/24

(54) **Kombinierte Abgasnachbehandlungs- /Schalldämpfungsvorrichtung im Abgasstrang einer Brennkraftmaschine**
Combined exhaust gas treatment/silencer device in an exhaust line of an internal combustion engine
Combinaison d'un traitement des gaz d'échappement et d'un silencieux implanté dans la ligne d'échappement d'un moteur à combustion interne

(30) Priorität: 11.04.2003 DE 10316799
(43) Veröffentlichungstag der Anmeldung: 13.10.2004
(73) Patentinhaber: MAN Nutzfahrzeuge Aktiengesellschaft, 80976 München (DE); ROTH-TECHNIK AUSTRIA Gesellschaft m.b.H., 3193 St.Aegyd a.N. (AT)
(72) Erfinder: Eberhard, Jacob, Dr.Dipl.-Chemiker, 82152 Krailling (DE); Mai, Hans-Peter, 76456 Kuppenheim (DE)

(56) Entgegenhaltungen:
- EP-A- 1 225 313
- EP-A- 1 353 047
- WO-A-01/04466
- WO-A-01/71169
- WO-A-02/11862
- WO-A-03/018971

## Beschreibung

Die Erfindung betrifft eine kombinierte Abgasnachbehandlungs-/Schalldämpfungsvorrichtung im Abgasstrang einer Brennkraftmaschine, insbesondere Dieselmotor eines Nutzfahrzeugs wie Lastkraftwagen oder Omnibus mit Merkmalen gemäß dem Oberbegriff des Anspruchs 1.

Kombinierte Abgasnachbehandlungs-/Schalldämpfungsvorrichtungen der gattungsgemäßen Art sind beispielsweise auf dem 23. Internationalen Wiener Motorensymposium am 25. und 26.04.2002 offenbart und in den Fortschrittsberichten, VDI-Reihe 12 Nr. 490, Band 2 Düsseldorf, VDI-Verlag 2002, Seiten 196-216 dokumentiert worden. Dabei wurde ein System vorgestellt, bei dem in einem Schalldämpfer vier Abgasnachbehandlungsmodule für Paralleldurchströmung angeordnet sind, wobei jeder derselben in einem Mantelrohr eingefasst einen kreiszylindrischen Voroxidationskatalysator und unmittelbar koaxial anschließend einen durchmesseridentischen kreiszylindrischen Partikelabscheider aufweist.

Darüber hinaus offenbart die WO-A-03018971 eine Abgasnachbehandlungseinrichtung für die Abgase eines Dieselmotors, in dessen Abgasleitung ein Katalysatorgehäuse angeordnet ist. In dieses sind eingangs nebeneinander zwei parallel durchströmte Oxidationskatalysatoren und beabstandet strömungsmäßig danach nebeneinander wenigstens drei, ebenfalls parallel durchströmte Partikelfilter eingebaut. Dabei ist deren Einbau so, dass das Gehäuse jedes Partikelfilters außen entweder von ungereinigtem oder gereinigtem Abgas zur Warmhaltung der Partikelfilter umströmbar sind.

Des Weiteren offenbart die WO-A-0211862 einen Schalldämpfer mit eingebauten Partikelfilterkartuschen mit inneren NOₓ-Reduktionsmitteln. Die Partikelfilterkartuschen sind nicht in Gehäuse eingebaut, so dass das Abgas die Partikelfilter frei von radial außen nach innen durchströmen kann.

Bedingt durch die Verwendung schwefelhaltiger Kraftstoffe entsteht bei der Oxidation des Abgases Schwefelsäure, die innerhalb des Abgasnachbehandlungs-/Schalldämpfungssystems stark korrosiv wirksam ist. Begegnet wurde dieser schwefelsäurebedingten Korrosionsbildung durch Verwendung von hochwertigen austenitischen Edelstahl-Werkstoffen bei der Herstellung der Abgasnachbehandlungs- und Schalldämpfungsvorrichtungen. Diese austenitischen Edelstähle sind im Vergleich zu Baustählen erheblich teurer und erfordern für die Verarbeitung entsprechender Halbzeuge wie Bleche auch wesentlich kompliziertere und teurere Werkzeuge, was in Gesamtheit somit relativ hohe Fertigungskosten für solche schwefelsäureresistente Systeme bedingt. Im Vergleich zu Abgasnachbehandlungs-/Schalldämpfungssystemen, die keine schwefelsäureresistente Ausgestaltung erfordern, erhöhen sich die Systemkosten bei schwefelsäureresistenter Ausführung um Faktor 3 bis 5.

Aus diesem Sachverhalt heraus leitet sich die Aufgabe der Erfindung ab, nämlich, bei Abgasnachbehandlungs-/Schalldämpfungsvorrichtungen der gattungsgemäßen Art mit konstruktiven Maßnahmen Möglichkeiten zu schaffen, mit denen dem Problem schwefelsäurebedingter Korrosion kostensenkend abgeholfen werden kann.

Diese Aufgabe ist erfindungsgemäß durch die im Anspruch 1 Maßnahmen konstruktiver und materialmäßiger Art gelöst.

Vorteilhafte Ausführungsformen und Details der erfindungsgemäßen Lösung sind in den abhängigen Ansprüchen angegeben.

Ein wesentlicher Grundgedanke der Erfindung besteht darin, dass die schwefelsäurebildende Abgasnachbehandlung innerhalb des Schalldämpfers in wenigstens einem Abgasnachbehandlungs-/Schalldämpfungsmodul stattfindet und nur dessen von zu reinigendem Abgas durchströmtes Gehäuse aus ferritischen oder austenitischen Edelstahl hergestellt und es dadurch möglich ist, die äußeren Wände des Schalldämpfers sowie jedes innere Organ in diesem wie Querwand, das außerhalb des Abgasnachbehandlungs-/Schalldämpfungsmoduls gegeben ist, aus unlegiertem, aluminiertem oder anderweitig beschichtetem Stahlblech herzustellen. Letzteres erfordert geringere Materialkosten und geringere Werkzeugkosten für den Schalldämpfer sowie in Gesamtheit gesehen auch geringere Herstellkosten für das Gesamtsystem Abgasnachbehandlung/Schalldämpfung.

Im Rahmen des erfindungsgemäßen Grundprinzips ist es in vorteilhafter Weise möglich, den Abgasnachbehandlungs-/Schalldämpfungsmodul den Anforderungen seines Einsatzes entsprechend auszugestalten, wobei in dieser Anmeldung drei Grundprinzipien aufgezeigt sind, die ebenfalls erfinderischer Natur sind.

Nachfolgend ist die erfindungsgemäße Lösung anhand der Zeichnung noch näher erläutert. In der Zeichnung zeigen:
- Fig. 1: einen Längsschnitt und Fig. 2 einen Querschnitt durch ein erstes Ausführungsbeispiel der Erfindung mit einem nach einem ersten Grundprinzip gestalteten Abgasnachbehandlungs-/Schalldämpfungsmodul, der in Fig. 3 einzeln im Längsschnitt dargestellt ist,
- Fig. 4 bis 14: im Längsschnitt jeweils ein weiteres Ausführungsbeispiel der Erfindung mit einem Abgasnachbehandlungs-/Schalldämpfungsmodul der in Fig. 3 dargestellten Bauart,
- Fig. 15: im Längsschnitt und Fig. 16 im Querschnitt ein weiteres Ausführungsbeispiel der Erfindung mit zwei Abgasnachbehandlungs-/Schalldämpfungsmodulen der in Fig. 3 gezeigten Bauart,
- Fig. 17: einen Längsschnitt und Fig. 18 einen Querschnitt durch ein weiteres Ausführungsbeispiel der Erfindung mit einen nach einem zweiten Grundprinzip gestalteten Abgasnachbehandlungs-/Schalldämpfungsmodul, der in Fig. 19 einzeln im Längsschnitt dargestellt ist,
- Fig. 20: einen Längsschnitt und Fig. 21 einen Querschnitt durch ein weiteres Ausführungsbeispiel der Erfindung mit einem nach einem dritten Grundprinzip gestalteten Abgasnachbehandlungs-/Schalldämpfungsmodul, der in Fig. 22 einzeln im Längsschnitt dargestellt ist.

Die erfindungsgemäße kombinierte Abgasnachbehandlungs-/Schalldämpfungsvorrichtung ist im Abgasstrang einer Brennkraftmaschine angeordnet, bei der es sich z. B. um einen Dieselmotor eines Nutzfahrzeugs wie Lastkraftwagen oder Omnibus handeln kann. Diese Abgasnachbehandlungs-/Schalldämpfungsvorrichtung ist modular aufgebaut.

Der erste Modul ist bei allen Ausführungsformen der Erfindung grundsätzlich der Schalldämpfer 1. Dieser ist räumlich generell durch eine vordere Stirnwand 2, eine hintere Stirnwand 3 und eine Umfangsaußenwand 4 begrenzt. Diese kann zylindrisch sein und einen kreisförmigen, ovalen, rechteckigen oder quadratischen Querschnitt aufweisen oder auch tonnenförmig ausgebuchtet sein.

Im Innenraum des Schalldämpfers 1 ist wenigstens ein den NO₂-Anteil im durchströmenden Abgas erhöhender Voroxidationskatalysator - nachfolgend V-Kat 5 genannt - und strömungsmäßig diesem nachfolgend wenigstens ein Abgasnachbehandlungsorgan 6 vorgesehen, bei dem es sich um einen katalytischen oder nicht-katalytischen Partikelabscheider oder Katalysator handeln kann.

Der bzw. alle V-Kat 5 und das bzw. alle Abgasnachbehandlungsorgan(e) 6 sind integraler Bestandteil wenigstens eines erfindungsgemäß als Systemkern in den Schalldämpfer 1 eingebauten Abgasnachbehandlungs-/Schalldämpfungsmoduls, der nachfolgend abgekürzt als AN-/SD-Modul 7 bezeichnet ist.

Erfindungsgemäß weist der AN-/SD-Modul 7 ein aus mehreren Teilen zusammengesetztes Gehäuse auf, das je nach den drei dargestellten Bauprinzipien - siehe Fig. 3, Fig. 19, Fig. 22 - unterschiedlich gestaltet, aufgeteilt und zusammengebaut ist. Unabhängig von den unterschiedlichen Details weist das Gehäuse vier aufeinanderfolgende Abschnitte 8, 9, 10, 11 (Fig. 1 bis 16) bzw. 8', 9', 10', 11' (Fig. 17 bis 19) bzw. 8", 9", 10", 11" (Fig. 20 bis 22) auf. Dabei ist in dem ersten Gehäuse-Abschnitt 8, 8', 8" wenigstens ein V-Kat 5 eingebaut. Der sich an den ersten Abschnitt 8, 8', 8" anschließende zweite Gehäuse-Abschnitt 9, 9', 9" erweitert sich trichterförmig auf einen größeren Querschnitt und bildet eine Überströmkammer 12, 12', 12". Der sich an den zweiten Abschnitt 9, 9', 9" anschließende dritte Gehäuse-Abschnitt 10, 10', 10" nimmt wenigstens ein Abgasnachbehandlungsorgan 6 auf. An den dritten Gehäuse-Abschnitt 10, 10', 10" schließt sich ein, das nach Durchströmen des/der V-Kat 5 und des/der Abgasnachbehandlungsorgan(e) 6 gereinigte Abgas sammelnde und gedämpft aus dem Schalldämpfer 1 ausleitender Gehäuse-Endabschnitt 11, 11', 11" an. Auf die unterschiedlichen Ausgestaltungen der verschiedenen Bauarten ist weiter hinten noch näher eingegangen.

Erfindungsgemäß sind alle Teile bzw. Abschnitte 8, 9, 10, 11 bzw. 8', 9', 10', 11' bzw. 8", 9", 10", 11" des Gehäuses des AN-/SD-Moduls 7 aus schwefelsäureresistentem ferritischen oder austenitischem Edelstahl hergestellt, wohingegen alle äußeren Wände 2, 3, 4, ein Eintrittsrohr 13 und jedes innere Organ wie Quer- oder Stützwand des Schalldämpfers 1, das außerhalb des AN-/SD-Moduls 7 gegeben ist, aus unlegiertem und zu Korrosionsschutzzwecken aluminierten oder auch mit anderem Korrosionsschutzmaterial beschichteten Stahlblech hergestellt sind, z. B. einem Stahl mit der Normbezeichnung ST 12-03. Die Verbindung zwischen den Stirnwänden 2, 3 und der Umfangswand 4 des Schalldämpfers 1 erfolgt durch bekannte Methoden wie Falzen. Der solchermaßen aus relativ billigem Stahlmaterial herstellbare Schalldämpfer 1 dient somit als Canning für den materialmäßig höherwertigeren und kostenintensiveren, durch den/die AN-/SD-Modul(e) 7 gebildeten Systemkern und schützt diesen im betrieblichen Einsatz vor mechanischen Einwirkungen. Außerdem dient der Schalldämpfer 1, der vorzugsweise auch als Hochpaßfilter für den tieffrequenten Schalldämpfungsbereich dienende Einbauten aufweist, als Vorwärmkammer für den/die AN-/SD-Modul(e) 7 und sorgt für eine optimale Temperatur rund um letztere(n).

Nachfolgend ist auf die drei verschiedenen Bauprinzipien der AN-/SD-Module 7 näher eingegangen.

Der in Einzelheit in Fig. 3 dargestellte AN-/SD-Modul 7 besteht beim ersten Bauprinzip aus einem aus zwei Teilen zusammengesetztem Gehäuse. Die Teilung des Gehäuses ist an zwei Stellen sinnvoll, wobei die Schnittstelle entweder zwischen dem zweiten Gehäuse-Abschnitt 8 und dritten Gehäuse-Abschnitt 9 oder zwischen dem dritten Gehäuse-Abschnitt 10 und dem vierten, also dem Gehäuse-Endabschnitt 11 liegen kann. Es bilden also entweder die beiden ersten Gehäuse-Abschnitte 8 und 9 und die beiden restlichen Gehäuse-Abschnitte 10 und 11 jeweils einen vorzufertigenden Gehäuseteil. Alternativ bilden die ersten drei Gehäuse-Abschnitte 8, 9, 10 und der Gehäuse-Endabschnitt 11 jeweils ein vorzufertigendes Gehäuseteü, wobei die zuletzt genannte die bevorzugtere Version ist. Der erste Gehäuse-Abschnitt 8 ist hier kreiszylindrisch ausgebildet und schmiegt sich außen an den in ihn eingebauten V-Kat 5 an. Der zweite, die Überströmkammer 12 begrenzende Gehäuse-Abschnitt 9 schließt sich koaxial am ersten Gehäuse-Abschnitt 8 an. An diesen schließt sich koaxial der kreiszylindrisch ausgebildete und einen wesentlich größeren Durchmesser als der erste Gehäuse-Abschnitt 8 aufweisende dritte Gehäuse-Abschnitt 10 an, der sich außen an das in ihn eingebaute Abgasnachbehandlungsorgan 6 anschmiegt. Der vierte, also der Endabschnitt 11 des Gehäuses schließt sich mit seinem sich trichterförmig verjüngenden Anfangsabschnitt 11/1 koaxial mit gleichem Durchmesser ausgehend vom Durchmesser des dritten Gehäuse-Abschnitts 10 letzterem an und geht in ein kreiszylindrisches Endrohr 11/2 über, mit dem er gasdicht aus dem Schalldämpfer 1 nach außen geführt ist. Die beiden Gehäuseteile bilden zusammen mit dem eingebauten V-Kat 5 und Abgasnachbehandlungsorgan 6 jeweils einen unabhängig vom anderen herzustellenden Teilmodul innerhalb des AN-/SD-Moduls 7. Die beiden Teilmodule werden bei der Endmontage an der vorgesehenen Schnittstelle vereinigt, wobei die Verbindung an den aneinander anstoßenden Gehäuse-Abschnitten entweder gasdicht fest, z. B. durch Schweißen, oder über einen gasdichten Verbindungsmechanismus lösbar miteinander verbunden werden. Die lösbare Verbindung ist teurer, ermöglicht aber im Falle eines Defektes ein schnelles Austauschen des Abgasnachbehandlungsorgans 6.

Der Gehäuse-Endabschnitt 11 kann zum Zwecke der Schalldämpfung ganz oder teilweise perforiert oder mit einzelnen Löchern 14 ausgestattet sein - siehe Fig. 8, 9, 10, 11, 14, 15-und/oder außen entweder auf ganzer Länge oder nur einer Teillänge mit Schalldämpfungs- bzw. Absorptionsmaterial 15 beschichtet sein - siehe Fig. 7, 8, 9, 10, 11, 12, 14, 15.

Nach ihrer Zusammenfügung und der Anbringung etwaigen Schalldämpfungs- bzw. Absorptionsmaterials 15 bilden die beiden Teilmodule einen vorgefertigten AN-/SD-Modul 7, der dann als Systemkern in den Schalldämpfer 1 eingebaut wird. In Einbaulage des AN-/SD-Moduls 7 kann mit diesem aufgrund seiner erfindungsgemäßen Gestaltung im Bereich seines Gehäuse-Endabschnittes 11 mit dem enorm großen freien Querschnitt der Trichter-Absorptionsstrecke der Mündungsschall vor allem im hohen und mittleren Frequenzbereich ohne merklichen Druckverlust gedämpft werden. Dies geschieht hier nicht wie üblich durch Reflexion der Schallwellen, sondern durch Umwandlung der Schallenergie in Wärme.

Nachstehend ist auf verschiedene Einzelheiten der den vorgeschilderten AN-/SD-Modul 7 aufweisenden Ausführungsbeispiele näher eingegangen.

Fig. 1 zeigt das Eintrittsrohr 13 zentral in der vorderen Stirnwand 2 des Schalldämpfers 1 angeordnet und koaxial fluchtend hierzu den AN-/SD-Modul 7 in den Schalldämpfer 1 eingebaut und mit zentral durch die hintere Stirnwand 3 des Schalldämpfers 1 gasdicht herausgeführten Endrohr 11/2. Intern des Schalldämpfers 1 ist der AN-/SD-Modul 7 etwa in der Mitte seiner Länge durch eine nicht gasdichte Querwand 16 in Einbauposition gehalten, die perforiert ist oder Durchbrüche aufweist, sodass der AN-/SD-Modul 7 auf ganzer Einbaulänge im Schalldämpfer 1 außen von Abgas für seine Vorwärmung umspülbar ist. Die Querwand 16 bildet im Schalldämpfer 1 außerdem ein Schalldämpfungsorgan. Nach Einbau des AN-/SD-Moduls 7 in den Schalldämpferinnenraum wird die hintere Stirnwand 3 des Schalldämpfers 1 mit dessen Umfangsaußenwand 4 z. B. durch Umfalzen des Randes verbunden.

Fig. 4 zeigt das Eintrittsrohr 13 wahlweise entweder exzentrisch durch die vordere Stirnwand 2 oder radial durch die Umfangsaußenwand 4 gehend. Der AN-/SD-Modul 7 ist exzentrisch parallel zur Längsachse LA des Schalldämpfers 1 in dessen Innenraum eingebaut, so, dass das Endrohr 11/2 gasdicht durch die vordere Stirnwand 2 nach außen geführt und der Eintrittsquerschnitt mit größerem Abstand von der hinteren Stirnwand 3 angeordnet ist. Intern des Schalldämpfers 1 ist der AN-/SD-Modul 7 durch zwei axial voneinander beabstandete Querwände 17, 18 in Einbaulage gehalten, wobei diese beiden Querwände 17, 18 den Schalldämpfer-Innenraum in drei Kammern unterteilen, nämlich eine vordere Abgaseinströmkammer 19, eine mittlere Wärmekammer 20 und eine hintere Überleitkammer 21. Ein die beiden Querwände 17, 18 durchdringendes Rohr 22 leitet das über das Eintrittsrohr 13 in die Abgaseinströmkammer 19 eingespeiste Abgas von dieser zur Überleitkammer 21 weiter, von wo es dann in Gegenrichtung den AN-/SD-Modul 7 für seine Reinigung durchströmt. Die Querwand 17 ist vorzugsweise gasdicht, die Querwand 18 dagegen ist vorzugsweise gasdurchlässig, z. B. perforiert oder mit Durchbrüchen vorgesehen. Die Querwände 17, 18 und das Rohr 22 bilden außerdem Schalldämpfungsorgane im Schalldämpfer 1.

Fig. 5 zeigt den AN-/SD-Modul 7 in gleicher Weise in den Schalldämpfer 1 wie im Fall von Fig. 1, 2 eingebaut. Allerdings ist hier das Eintrittsrohr 13 relativ weit zentral in den Innenraum des Schalldämpfers 1 hinein verlängert, dort endseitig durch eine zur Querwand 16 parallele zweite Querwand 23 hindurchgeführt und im Bereich zwischen dieser Querwand 23 sowie der vorderen Stirnwand 2 des Schalldämpfers 1 perforiert oder mit Löchern 24 versehen. Die Querwände 16, 23 sind beide gasdurchlässig, z. B. über mehrere Durchbrüche, und bilden zusammen mit dem perforierten Eintrittsrohr 13 einerseits Schalldämpfungselemente, andererseits Raumteiler im Schalldämpfer 1, wodurch dessen Innenraum in eine vordere Kammer 25, mittlere Kammer 26 und hintere Kammer 27 unterteilt ist. Das Abgas wird mit kleinem Anteil über die Löcher 24 in die vordere Kammer 25, mit dem größten Anteil aber in die mittlere Kammer 26 eingeleitet und durchströmt dann von dort aus den AN-/SD-Modul 7.

Fig. 6 zeigt das Eintrittsrohr 13 exzentrisch und parallel zur Längsachse LA des Schalldämpfers 1 relativ weit in diesen bis etwa zur Mitte seiner Längserstreckung hineinragend und dort durch zwei weit voneinander beabstandete, durch Perforation oder Durchbrüche gasdurchlässig ausgebildete Querwände 28, 29 hindurchgeführt. Diese Querwände 28, 29 dienen als schalldämpferinterne Halterung einerseits für das Eintrittsrohr 13, andererseits den daneben, ebenfalls exzentrisch und parallel zur Längsachse des Schalldämpfers 1 in diesen eingebauten AN-/SD-Modul 7. Die beiden Querwände 28, 29 unterteilen den Schalldämpfer-Innenraum in eine vordere Kammer 30, mittlere Kammer 31 und hintere Kammer 32. Das Eintrittsrohr 13 ist im Bereich der vorderen und mittleren Kammer 30, 31 perforiert bzw. mit Löchern 33, 34 versehen, sodass das Abgas über das Eintrittsrohr 13 im Wesentlichen zwar in die hintere Kammer 32 einspeisbar ist, partiell aber auch über die Löcher 33, 34 auch in die vordere und mittlere Kammer 30, 31 eintreten kann. Außerdem ist in diesem Beispiel der Eingangs-Abschnitt 8 des Gehäuses eintrittsseitig vor dem Einbaubereich des V-Kat 5 nach vorne bis zur vorderen Querwand 28 verlängert und in diesem Bereich perforiert oder mit Löchern 35 versehen. Das in den Schalldämpfer 1 eingespeiste Abgas strömt von der hinteren Kammer 32 über die mittlere Kammer 31 zur vorderen Kammer 30 und tritt von dort aus durch einen Durchbruch 36 in der vorderen Querwand 28 und von der mittleren Kammer 31 aus über die Löcher 35 in den AN-/SD-Modul 7 ein und verlässt diesen nach seiner Durchströmung gereinigt über dessen in der hinteren Stirnwand 3 des Schalldämpfers 1 gasdicht herausgeführtes Endrohr 11/2. Die Querwände 28, 29 und der interne Teil des Eintrittsrohrs 13 dienen außerdem zur Schalldämpfung.

Fig. 7 zeigt eine Ausführungsform des AN-/SD-Moduls 7, bei der dessen Gehäuse-Endabschnitt 11 einen U-förmigen Verlauf hat, mit dem das gereinigte Abgas über das Endrohr 11/2 auf Seiten des Eintritts wieder aus den Schalldämpfer 1 ausleitbar ist. Das Eintrittsrohr 13 durchdringt exzentrisch die vordere Stirnwand 3 und ragt nur geringfügig in den Innenraum des Schalldämpfers 1 hinein. Koaxial zum Eintrittsrohr 13 erstrecken sich die Gehäuse-Abschnitte 8, 9, 10 und 11/1 des AN-/SD-Moduls 7. Zur Halterung dieses AN-/SD-Moduls 7 im Schalldämpfer 1 ist eine mittels Perforation oder Durchbrüchen gasdurchlässig gemachte Querwand 37 vorgesehen. In einen unteren Durchbruch derselben ist dabei der erste Gehäuse-Abschnitt 8 und in einem oberen Durchbruch das Endrohr 11/2 des Gehäuse-Abschnitts 11 gehaltert. Die Querwand 37 unterteilt den Schalldämpfer-Innenraum in eine vordere Kammer 38 und hintere Kammer 39 und dient zusammen mit dem relativ langen Endrohr 11/2 auch zur Schalldämpfung.

Fig. 8 zeigt den AN-/SD-Modul 7 im Vergleich zum Beispiel gemäß Fig. 1 axial näher zum Eintrittsrohr 13 hingerückt und mit einem längeren Endrohr 11/2 ausgestaltet ist. Außerdem ist der Gehäuse-Endabschnitt 11 mit einer Perforierung bzw. Löchern 14 versehen und auf nahezu ganzer Länge mit einer äußeren Schicht 15 aus Schalldämpfungs- bzw. Absorptionsmaterial beschichtet.

Die Ausführungsform gemäß Fig. 9 unterscheidet sich von jener gemäß Fig. 8 dadurch, dass nur das Endrohr 11/2 mit einer Perforation bzw. Löchern 14 versehen und außen mit einer Schicht 15 aus Dämpfungs- bzw. Absorptionsmaterial beschichtet ist.

Die Ausführungsform gemäß Fig. 10 unterscheidet sich von jener gemäß Fig. 8 dadurch, dass in das Endrohr 11/2 des Gehäuse-Endabschnitts 11 eine Venturidüse 40 eingebaut ist, die zu einer weiteren Reduzierung des Schallpegels am Austritt beiträgt.

Die Ausführungsformen gemäß Fig. 11 und 12 unterscheiden sich von den Ausführungsformen der Fig. 1 bis 10 dadurch, dass der Gehäuse-Endabschnitt 11 nicht geradlinig, sondern gekrümmt trichterförmig vom Gehäuse-Abschnitt 10 abgeht, und zwar zunächst zylindrisch und sich dann mit einem Viertel-Bogen zum zylindrischen Endrohr 11/2 hin verjüngend, das hier seitlich durch die Umfangsaußenwand 4 des Schalldämpfers 1 aus diesem herausgeführt ist. Der Gehäuse-Endabschnitt 11 ist im Bereich 11/1 perforiert bzw. mit Löchern 14 versehen und außen mit einem Schalldämpfungs- bzw. Absorptionsmaterial 15 beschichtet. Im Unterschied zur Ausführungsform gemäß Fig. 11 ist bei jener gemäß Fig. 12 der Teil 11/1 des Gehäuse-Endabschnitts 11 aus einzeln hergestellten Doppel-Halbschalen zusammengesetzt, die nach ihrer Zusammenfügung und dem Einsetzen des Endrohres 11/2 als vereinigter Gehäuse-Endabschnitt 11 am Gehäuse-Abschnitt 10 angebaut werden, der hier die Querwand 16 hinten etwas überragt und auf seinem überstehenden Teilbereich den Gehäuse-Endabschnitt 11 aufnimmt.

Fig. 13 zeigt eine Ausführungsform, die jener von Fig. 6 ähnlich ist. Der Schalldämpfer 1 hat hier keinen kreisförmigen, sondern etwa rechteckigen Querschnitt. Im unteren Bereich ist das Eintrittsrohr 13 exzentrisch und parallel zur Schalldämpfer-Längsachse LA in den Schalldämpfer-Innenraum hineingeführt und durchdringt dort zwei ihn haltende, durch Perforation oder Löcher gasdurchlässig gemachte Querwände 41, 42. Dieser AN-/SD-Modul 7 ist jenem von Fig. 12 vergleichbar ausgebildet, das Endrohr 11/2 des Gehäuse-Endabschnitts 11 ist hier nicht gerade, sondern abgewinkelt und etwa in Höhe des Eintrittsrohes 13 seitlich durch die Umfangsaußenwand 4 aus dem Schalldämpfer 1 herausgeführt. Eingebaut ist dieser AN-/ SD-Modul 7 in den Schalldämpfer 1 so, dass sich seine Gehäuseteile 8, 9, 10 mit dem eingebauten V-Kat 5 und Abgasnachbehandlungsorgan 6 im oberen Bereich und parallel zur Längsachse LA des Schalldämpfers 1 erstrecken. Gehalten wird dieser AN-/SD-Modul 7 ebenso wie das Eintrittsrohr 13 durch die Querwände 41, 42, die ebenso wie das Eintrittsrohr 13 und der Gehäuse-Endabschnitt 11 auch zur Schalldämpfung dienen. Die Querwände 41, 42 unterteilen den Schalldämpfer-Innenraum in eine vordere Kammer 43, mittlere Kammer 44 und hintere Kammer 45. Das Eintrittsrohr 13 ist hier im Bereich der mittleren (44) und hinteren Kammer 45 perforiert bzw. mit Löchern 46 versehen, so dass Abgas aus dem Eintrittsrohr 13 nicht nur in die hintere Kammer 45, sondern in geringerem Umfang auch seitlich in die mittlere und hintere Kammer 44, 45 eintreten kann. Von dort gelangt das Abgas über die durchlässigen Querwände 41, 42 zurück in die vordere Kammer 43, von wo aus es in den AN-/SD-Modul 7 für dessen Durchströmung eintreten kann.

Das Ausführungsbeispiel gemäß Fig. 14 ist jenem von Fig. 8 ähnlich. Der wesentliche Unterschied besteht darin, dass hier der AN-/SD-Modul 7 leicht austauschbar im Schalldämpfer 1 angeordnet und hierfür an einer Endplatte 47 befestigt ist, die das Zentralteil der hier zweiteiligen hinteren Stirnwand 3 des Schalldämpfers 1 bildet. Das äußere ringförmige Teil 48 der Stirnwand 3 ist mit der Umfangsaußenwand 4 durch Falzung vereinigt und die Endplatte 47 mit dem AN-/SD-Modul 7 ist am ringförmigen Teil 48 mittels mehrerer Klemm- oder Schraubverbindungen 49 befestigt. Sofern erforderlich könnte dieser AN-/SD-Modul 7 intern des Schalldämpfers 1 noch durch eine Querwand 16 (wie in Fig. 8) abgestützt sein.

Das Ausführungsbeispiel gemäß Fig. 15 und 16 weist zwei AN-/SD-Module 7 der auch in Fig. 9 verwendeten Bauart auf. Diese haben allerdings unterschiedlich lange Endrohre 11/2 an ihren Gehäuse-Endabschnitten 11, damit sie, wie in Fig. 15 dargestellt, axial versetzt zueinander, aber jeweils parallel zur Längsachse LA des Schalldämpfers 1 und sich in Axialprojektion teilweise überdeckend in letzteren einbaubar sind. Eine nicht gasdichte Querwand 50 hält die beiden AN-/SD-Module 7 in Einbaulage, die andere Halterstelle für diese ist durch die hintere Stirnwand 3 des Schalldämpfers 1 gegeben, durch die sie mit ihren Endrohren 11/2 gasdicht herausgeführt sind.

Die Figuren 17 bis 19 zeigen eine Ausführungsform der Erfindung mit einem nach einem zweiten Grundprinzip gestalteten AN-/SD-Modul 7. Dieser den Systemkern im Schalldämpfer 1 bildende AN-/SD-Modul 7 setzt sich aus mehreren - im dargestellten Fall vier - Abgasnachbehandlungsmodulen zusammen, die in einen Gehäuse-Endabschnitt 11' ausmünden. Dabei sind alle Abgasnachbehandlungsmodule vorzugsweise gleich ausgebildet und ausgestaltet und weisen in jeweils einem eigenen Gehäuse eingangs einen V-Kat 5, ausgangs ein Abgasnachbehandlungsorgan 6 eingebaut und dazwischen eine sich zu letzterem hin trichterförmig erweitende Überströmkammer 12' auf. Das Gehäuse dieses AN-/SD-Moduls 7 setzt sich demnach aus den Gehäusen der Abgasnachbehandlungsmodule und dem gemeinsamen Gehäuse-Endabschnitt 11' zusammen. Der erste Gehäuse-Abschnitt wird hier durch die ersten Gehäuse-Abschnitte 8' der Abgasnachbehandlungsmodule gebildet. Der zweite Gehäuse-Abschnitt wird hier durch die zweiten Gehäuse-Abschnitte 9' der Abgasnachbehandlungsmodule gebildet. Der dritte Gehäuse-Abschnitt wird hier durch die dritten Gehäuse-Abschnitte 10' der Abgasnachbehandlungsmodule gebildet. Jeder erste Gehäuse-Abschnitt 8' ist jeweils kreiszylindrisch ausgebildet und schmiegt sich außen an den in ihn eingebauten V-Kat 5 an. An jeden dieser ersten Gehäuse-Abschnitte 8 schließt sich koaxial ein sich trichterförmig erweiternder, eine Überströmkammer 12' begrenzender zweiter Gehäuse-Abschnitt 9' und an diesen wiederum koaxial ein kreiszylindrischer dritter Gehäuse-Abschnitt 10' an. Dabei schmiegt sich jeder erste Gehäuse-Abschnitt 8' außen an den in ihn eingebauten V-Kat 5 an. Außerdem schmiegt sich jeder dritte Gehäuse-Abschnitt 10' außen an das in ihn eingebaute Abgasnachbehandlungsorgan 6 an. Diese vorgefertigten Abgasnachbehandlungsmodule sind mit ihren Gehäusen achsparallel zueinander und zur Längsachse des Schalldämpfers 1 in dessen Innenraum angeordnet und durchdringen dabei jeweils einen Durchbruch in einer Querwand 51, dort außen gasdicht eingepasst. Diese Querwand 51 trennt im Schalldämpfer 1 eine Abgaseinströmkammer 52 von einer weiteren Kammer 53. In die Abgaseinströmkammer 52 gelangt das Abgas über das Eintrittsrohr 13. Jeder der Abgasnachbehandlungsmodule kommuniziert eingangsseitig mit der Abgaseinströmkammer 52 und mündet ausgangsseitig in den Gehäuse-Endabschnitt 51 aus. Letzterer umgibt bei dieser Bauart des AN-/SD-Moduls 7 mit seinem im Wesentlichen rechteckigen Anfangsbereich 11/1' die dritten Gehäuse-Abschnitte 10' der Abgasnachbehandlungsmodule außen peripher und schmiegt sich mit seinen verrundeten Eckbereichen - wie aus Fig. 18 ersichtlich - an Umfangsabschnitte derselben formschlüssig an. Außerdem ist dieser Gehäuse-Endabschnitt 11' stirnseitig gasdicht fest oder über einen gasdichten, aber lösbaren Verbindungsmechanismus an der Querwand 51 befestigt. Hinter den Austrittsbereichen der Abgasnachbehandlungsmodule verjüngt sich der Gehäuse-Endabschnitt 11' mit einem sich an den Anfangsbereich 11/1' anschließenden Mittelbereich 11/2' zu einem kreiszylindrischen Endrohr 11/3' hin, mit dem der Gehäuse-Endabschnitt 11 gasdicht aus dem Schalldämpfer 1 herausgeführt ist.

Die Figuren 20 bis 22 zeigen eine weitere Ausführungsform der Erfindung mit einem nach einem dritten Grundprinzip gestalteten AN-/SD-Modul 7. Dieser den Systemkern im Schalldämpfer 1 bildende AN-/SD-Modul 7 weist ein aus mehreren einzeln vorgefertigten Teilgehäusen 8", 9", 10", 11" zusammengesetztes Gehäuse auf. Dabei ist in den vorzugsweise kreiszylindrischen ersten Gehäuse-Abschnitt 8" ein V-Kat 5 eingebaut. Koaxial an diesen ersten Gehäuse-Abschnitt 8" schließt sich hinter dem V-Kat 5 ein sich trichterartig erweiternder, eine Überströmkammer 12" begrenzender zweiter Gehäuse-Abschnitt 9" an, der endseitig gasdicht an einer Querwand 54 angeschlossen endet. Diese Querwand 54 trennt im Schalldämpfer 1 eine vordere Abgaseinströmkammer 55 von einer hinteren Kammer 56. Des weiteren weist dieser AN-/SD-Modul 7 mehrere Abgasnachbehandlungsmodule auf - im dargestellten Bespiel zwei -, von denen jeder in einem Teilgehäuse 10" ein eingebautes Abgasnachbehandlungsorgan 6 aufnimmt und zusammen mit diesem einen vorfertigbaren Abgasnachbehandlungsmodul bildet. Jeder dieser Abgasnachbehandlungsmodule kommuniziert mit seinem Teilgehäuse 10" über einen koaxialen Durchbruch 57 in der Querwand 54 mit der Überströmkammer 12" und ist mit seinem Teilgehäuse 10" stirnseitig gasdicht an der Querwand 54 angeschlossen. Außerdem ist jeder dieser Abgasnachbehandlungsmodule mit einem äußeren Umfangsabschnitt seines Gehäuses 10" formschlüssig an einen inneren Umfangsbereich des Gehäuse-Endabschnitts 11" angeschmiegt, der mit seinem zylindrischen, im Querschnitt hier ovalen Anfangsbereich 11/1" diese Teilgehäuse 10" der Abgasnachbehandlungsmodule außen peripher umgibt, ferner stirnseitig gasdicht fest oder über einen gasdichten, aber lösbaren Verbindungsmechanismus an der Querwand 54 befestigt ist. Hinter den Austrittsebenen der Abgasnachbehandlungsmodule verjüngt sich der Gehäuse-Endabschnitt 11" mit seinen sich am Anfangsbereich 11/1" anschließenden Mittelbereich 11/2" zu einem Endbereich 11/3" hin, der im dargestellten Beispiel durch ein kreiszylindrisches Endrohr gebildet ist, mit dem der Gehäuse-Endabschnitt 11" gasdicht aus dem Schalldämpfer 1 herausgeführt ist. Die Gehäuse-Abschnitte 8" und 9" bilden mit dem eingangs eingebauten V-Kat 5 ebenfalls einen vorfertigbaren Modul, der dann mit der Querwand 54 vereinigt wird.

Bei den Ausführungsformen gemäß Fig. 17 bis 19 und 20 bis 22 ist der jeweilige Gehäuse-Endabschnitt 11' bzw. 11" im Bereich seines Anfangs- und Mittelteils 11/1', 11/1" sowie 11/2', 11/2" vorzugsweise in doppellagiger Halbschalenbauweise realisiert, d. h. jeweils eine vorgefertigte innere und äußere obere Halbschale wird mit einer inneren und äußeren unteren Halbschale vereinigt, in welches dann doppelwandige Teil das Endrohr 11/3' bzw. 11/3" gasdicht eingebaut wird. Hierdurch ergibt sich in Einbaulage des AN-/SD-Moduls 7 ein Gehäuse-Endabschnitt 11' bzw. 11" mit integrierter Schallabsorbtion.

## Patentansprüche

1. Kombinierte Abgasnachbehandlungs-/Schalldämpfungsvorrichtung im Abgasstrang einer Brennkraftmaschine, insbesondere Dieselmotor eines Nutzfahrzeuges wie Lastkraftwagen oder Omnibus, mit einem Schalldämpfer (1), der räumlich durch eine vordere (2) und hintere Stirnwand (3) sowie eine Umfangsaußenwand (4) begrenzt ist und in dessen Innenraum wenigstens ein den NO₂-Anteil im durchströmenden Abgas signifikant erhöhender Voroxidationskatalysator (5) und wenigstens eine Abgasnachbehandlungseinrichtung eingebaut sind, wobei nachzubehandelndes Abgas über ein Eintrittsrohr (13) in den Schalldämpfer (1) einleitbar ist und nach Durchströmung des Voroxidationskatalysators sowie der Abgasnachbehandlungseinrichtung gereinigt und mittelbar schallgedämpft wieder aus dem Schalldämpfer ausleitbar ist, wobei
- in den Schalldämpfer (1) als Systemkern wenigstens ein - nachfolgend AN-/SD-Modul genannter - Abgasnachbehandlungs-/Schalldämpfungs-Modul (7) eingebaut ist,
- der AN-/SD-Modul (7) ein aus mehreren Teilen zusammengesetztes AN-/SD-Modul-Gehäuse aufweist,
- in einen ersten Abschnitt (8, 8', 8") des AN-/SD-Modul-Gehäuses wenigstens ein Voroxidationskatalysator (5) eingebaut ist, **dadurch gekennzeichnet,**
- **dass** sich an den ersten Abschnitt (8, 8', 8") ein zweiter Abschnitt (9, 9', 9") des AN-/SD-Modul-Gehäuses anschließt, der sich trichterförmig erweitert und eine Überströmkammer (12, 12', 12") begrenzt,
- **dass** sich an den zweiten Abschnitt (9, 9', 9") ein dritter Abschnitt (10, 10', 10") des AN-/SD-Modul-Gehäuses anschließt, in den wenigstens ein Abgasnachbehandlungsorgan (6) - Partikelfilter oder katalytischer Partikelabscheider oder Katalysator - eingebaut ist,
- **dass** sich an den dritten Abschnitt (10, 10', 10") des AN-/SD-Modul-Gehäuses ein gereinigtes Abgas sammelnder und gedämpft aus dem Schalldämpfer (1) ausleitender vierter Abschnitt (11, 11', 11 ") des AN-/SD-Modul-Gehäuses anschließt, und
- **dass** alle Gehäuse-Teile des AN-/SD-Moduls (7) aus schwefelsäureresistentem ferritischen oder austenitischem Edelstahl hergestellt sind, dagegen alle äußeren Wände (2, 3, 4), das Eintrittsrohr (13) und jedes innere Organ des Schalldämpfers (1) wie Quer- oder Stützwand, das außerhalb des AN-/SD-Moduls (7) gegeben ist, aus unlegiertem, zu Korrosionsschutzzwecken aluminierten oder anderweitig beschichtetem Stahlblech hergestellt sind.

2. Kombinierte Abgasnachbehandlungs-/Schalldämpfungsvorrichtung nach Anspruch 1, **dadurch gekennzeichnet, dass** der den Systemkern im Schalldämpfer (1) bildende AN-/SD-Modul (7) ein aus zwei einzeln vorgefertigten Teilen zusammengesetztes AN-/SD-Modul-Gehäuse aufweist, wobei entweder die beiden ersten (8, 9) oder die drei ersten Abschnitte (8, 9, 10) des AN-/SD-Modul-Gehäuses den ersten Teil bilden und der dritte (10) und vierte (11) oder nur der vierte Abschnitt (11) des AN-/SD-Modul-Gehäuses den zweiten Teil bildet, der im Anschluss an den ersten Teil mit diesem entweder fest oder über einen Verbindungsmechanismus lösbar verbunden ist.

3. Kombinierte Abgasnachbehandlungs-/Schalldämpfungsvorrichtung nach Anspruch 2, **dadurch gekennzeichnet, dass** der erste Abschnitt (8) des AN-/SD-Modul-Gehäuses kreiszylindrisch ist und sich außen an den eingebauten Voroxidationskatalysator (5) anschmiegt, dass sich der zweite, die Überströmkammer (12) begrenzende Abschnitt des AN-/SD-Modul-Gehäuses koaxial am ersten Abschnitt (8) des AN-/SD-Modul-Gehäuses als trichterförmige Erweiterung und daran sich koaxial der kreiszylindrisch ausgebildete dritte Abschnitt (10) des AN-/SD-Modul-Gehäuses anschließt, welcher sich außen an das in ihn eingebaute Abgasnachbehandlungsorgan (6) anschmiegt, und dass sich der ein Abgas-/Schalldämpfungsendrohr bildende vierte Abschnitt (11) des AN-/SD-Modul-Gehäuses mit seinem Anfangsabschnitt (11/1) koaxial mit gleichem Durchmesser vom Durchmesser des dritten Abschnitts (10) des AN-/SD-Modul-Gehäuses ausgehend trichterförmig verjüngt und in einen kreiszylindrischen Endabschnitt (11/2) übergeht, mit dem er gasdicht aus dem Schalldämpfer (1) herausgeführt ist.

4. Kombinierte Abgasnachbehandlungs-/Schalldämpfungsvorrichtung nach Anspruch 1, **dadurch gekennzeichnet, dass** sich der den Systemkern im Schalldämpfer (1) bildende AN-/ SD-Modul (7) aus mehreren Abgasnachbehandlungsmodulen zusammensetzt, die in einen gemeinsamen vierten Abschnit (11') des AN-/SD-Modul-Gehäuses ausmünden.

5. Kombinierte Abgasnachbehandlungs-/Schalldämpfungsvorrichtung nach Anspruch 4, **dadurch gekennzeichnet, dass** die Abgasnachbehandlungsmodule dieses AN-/SD-Moduls (7) alle gleich ausgebildet und ausgestaltet sind und in jeweils einem AN-/SD-Modul-Gehäuse eingangs einen Voroxidationskatalysator (5) sowie ausgangs ein Abgasnachbehandlungsorgan (6) eingebaut und dazwischen eine sich zu letzterem hin sich trichterförmig erweiternde Überströmkammer (12') aufweisen.

6. Kombinierte Abgasnachbehandlungs-/Schalldämpfungsvorrichtung nach einem der Ansprüche 4 und 5, **dadurch gekennzeichnet, dass** die Abgasnachbehandlungsmodule dieses AN-/SD-Moduls (7) mit ihren Gehäusen achsparallel zueinander und zur Längsachse (LA) des Schalldämpfers (1) im Innenraum desselben angeordnet sind und Durchbrüche in einer Querwand (51), dort außen gasdicht eingepasst, durchdringen, welche Querwand (51) eine Abgaseinströmkammer (52) von einer weiteren Kammer (53) im Schalldämpfer (1) trennt, und dass jeder dieser Abgasnachbehandlungsmodule eingangsseitig mit der Abgaseinströmkammer (52) kommuniziert und ausgangsseitig in den vierten Abschnitt (11') des AN-/SD-Modul-Gehäuses ausmündet.

7. Kombinierte Abgasnachbehandlungs-/Schalldämpfungsvorrichtung nach einem der Ansprüche 4 bis 6, **dadurch gekennzeichnet, dass** sich das Gehäuse dieses AN-/SD-Moduls (7) aus den Gehäusen der Abgasnachbehandlungsmodule und dem vierten Abschnitt (11') des AN-/SD-Modul-Gehäuses zusammensetzt, wobei der erste Abschnitt des AN-/SD-Modul Gehäuses hier durch erste Gehäuse-Abschnitte (8') der Abgasnachbehandlungsmodule gebildet ist, wobei ferner der zweite Abschnitt des AN-/SD-Modul-Gehäuses durch sich trichterförmig erweiternde Gehäuse-Abschnitte (9') der Abgasnachbehandlungsmodule gebildet ist und wobei der dritte Abschnitt des AN-/SD-Modul-Gehäuses durch dritte Gehäuse-Abschnitte (10') der Abgasnachbehandlungsmodule gebildet ist, wobei außerdem jeder erste Gehäuse-Abschnitt (8') kreiszylindrisch ausgebildet ist und sich außen an den in ihn eingebauten Voroxidationskatalysator (5) anschmiegt, wobei sich ferner koaxial an jeden ersten Gehäuse-Abschnitt (8') der jeweilige zweite, sich trichterförmig erweiternde, eine Überströmkammer (12') begrenzende Gehäuse-Abschnitt (9') und daran sich koaxial der jeweilige kreiszylindrische dritte Gehäuse-Abschnitt (10') anschließt, der sich außen an das in ihn eingebaute Abgasnachbehandlungsorgan (6) anschmiegt.

8. Kombinierte Abgasnachbehandlungs-/Schalldämpfungsvorrichtung nach Anspruch 7, **dadurch gekennzeichnet, dass** der vierte Abschnitt (11') des AN-/SD-Modul-Gehäuses mit seinem Anfangsbereich (11/1') die dritten Gehäuse-Abschnitte (10') der Abgasnachbehandlungsmodule außen peripher und an Umfangsabschnitte derselben formschlüssig angeschmiegt umgibt, ferner stirnseitig gasdicht fest oder über einen gasdichten, aber lösbaren Verbindungsmechanismus an der Querwand (51) befestigt ist und sich mit seinem Mittelbereich (11/2') hinter den Austrittsebenen der Abgasnachbehandlungsmodule trichterförmig zu einem Endbereich (11/3') hin verjüngt, der vorzugsweise durch ein kreiszylindrisches Endrohr gebildet ist, mit dem der vierte Abschnitt (11') des AN-/SD-Modul-Gehäuses gasdicht aus dem Schalldämpfer (1) herausgeführt ist.

9. Kombinierte Abgasnachbehandlungs-/Schalldämpfungsvorrichtung nach Anspruch 1, **dadurch gekennzeichnet, dass** der den Systemkern im Schalldämpfer (1) bildende AN-/SD-Modul (7) ein aus mehreren einzeln vorgefertigten Teilgehäusen (8", 9", 10", 11 ") zusammengesetztes AN-/SD-Modul-Gehäuse aufweist, dass dabei in den vorzugsweise kreiszylindrischen ersten Abschnitt (8") des AN-/SD-Modul-Gehäuses ein Voroxidationskatalysator (5) eingebaut ist, dass sich koaxial an diesen ersten Abschnitt (8") des AN-/SD-Modul-Gehäuses ein sich trichterförmig erweiternder, eine Überströmkammer (12") begrenzender zweiter Abschnitt (9") des AN-/SD-Modul-Gehäuses anschließt, der endseitig gasdicht an einer Querwand (54) angeschlossen ist, die im Schalldämpfer (1) eine Abgaseinströmkammer (55) von einer anderen Kammer (56) desselben trennt, dass dieser AN-/SD-Modul (7) des weiteren mehrere Abgasnachbehandlungsmodule aufweist, von denen jeder in einem Teilgehäuse (10") ein dort eingebautes Abgasnachbehandlungsorgan (6) aufnimmt, dass ferner jeder dieser Abgasnachbehandlungsmodule mit seinem Teilgehäuse (10") jeweils über einen Durchbruch (57) in der Querwand (54) mit der Überströmkammer (12") kommuniziert, außerdem stirnseitig gasdicht an der Querwand (54) angeschlossen ist und mit einem äußeren Umfangsabschnitt formschlüssig an einen inneren Umfangsbereich des vierten Abschnits (11") des AN-/SD-Modul-Gehäuses angeschmiegt ist, und dass dieser vierte Abschnitt (11") des AN-/SD-Modul-Gehäuses mit seinem Anfangsbereich (11/1") die Teilgehäuse (10") der Abgasnachbehandlungsmodule außen peripher umgibt, ferner stirnseitig gasdicht fest oder über einen gasdichten, aber lösbaren Verbindungsmechanismus an der Querwand (54) befestigt ist und sich mit seinem Mittelbereich (11/2") hinter den Austrittsebenen der Abgasnachbehandlungsmodule zu einem Endbereich (11/3") hin verjüngt, der vorzugsweise durch ein kreiszylindrisches Endrohr gebildet ist, mit dem der vierte Abschnitt (11") des AN-/SD-Modul-Gehäuses gasdicht aus dem Schalldämpfer (1) herausgeführt ist.

10. Kombinierte Abgasnachbehandlungs-/Schalldämpfungsvorrichtung nach einem der vorhergehenden Ansprüche, **dadurch gekennzeichnet, dass** der vierte Abschnitt (11, 11', 11") des AN-/SD-Modul-Gehäuses zu Schalldämpfungszwecken ganz oder teilweise perforiert oder mit einzelnen Löchern versehen und/oder außen auf ganzer Länge oder nur einer Teillänge mit Schalldämpfungsmaterial beschichtet ist.

11. Kombinierte Abgasnachbehandlungs-/Schalldämpfungsvorrichtung nach einem der Ansprüche 2 und 3, **dadurch gekennzeichnet, dass** der AN-/SD-Modul (7) über wenigstens eine gasdichte oder abgasdurchlässige Querwand oder Halterung im Schalldämpfer-Innenraum lagefixiert ist.

## Claims

1. Combined exhaust-gas aftertreatment/sound attenuation device in the exhaust-system branch of an internal combustion engine, particularly a diesel engine of a commercial vehicle such as a truck or bus/coach, with a silencer (1) which is spatially limited by a front end wall (2) and rear end wall (3) and by a peripheral outer wall (4) and in whose interior are installed at least one pre-oxidising catalytic converter (5)significantly increasing the NO₂ content in the flow of exhaust gases and at least one exhaust-gas aftertreatment device, whereby the exhaust gases to be aftertreated can be conducted via an inlet pipe (13) into the silencer (1) and after passage through the pre-oxidising catalytic converter (5) and exhaust-gas aftertreatment device can again be conducted out of said silencer, the exhaust gases then being clean and indirectly sound attenuated, whereby
• at least one - hereinafter referred to as AN/SD module - exhaust-gas aftertreatment/sound-attenuation module (7) as core of the system is installed in the silencer (1),
• the AN/SD module (7) is provided with an AN/SD module housing composed of several parts,
• at least one pre-oxidising catalytic converter (5) is installed in a first section (8,8', 8") of the AN/SD module housing, **characterised in that**
• the first section (8, 8', 8") of the AN/SD module housing is followed by a second section (9, 9', 9") of the AN/SD module housing, which second section expands in a funnel-type manner and limits an overflow chamber (12, 12', 12"),
• the second section (9, 9', 9") is followed by a third section (10, 10', 10") of the AN/SD module housing, in which at least one exhaust-gas aftertreatment organ (6) - a particulate filter or a catalytic particulate separator or a catalytic converter - is installed,
• the third section (10, 10', 10") of the AN/SD module housing is followed by a fourth section (11, 11', 11") of the AN/SD module housing, which fourth section (11, 11', 11") collects the cleaned exhaust gases and conducts the sound-attenuated exhaust gases out of the silencer (1), and
• all housing parts of the AN/SD module (7) are manufactured from sulphuric-acid-resistant ferritic or austenitic special steel, whereas all exterior walls (2, 3, 4), the inlet pipe (13) and every inner organ of the silencer (1) such as the transverse or support wall are made of non-alloyed sheet steel aluminised or otherwise coated for anti-corrosion purposes, said inner organ being located outside the AN/SD module (7).

2. Combined exhaust-gas aftertreatment/sound-attenuation device according to Claim 1, **characterised in that** the AN/SD module (7) constituting the system core in the silencer (1) is provided with an AN/SD module housing composed of two singly prefabricated parts, whereby either the two first (8, 9) or the three first sections (8, 9, 10) of the AN/SD module housing form the first part and the third (10) and fourth (11) sections or only the fourth section (11) of the AN/SD module housing form(s) the second part which follows the first part and is either rigidly or detachably connected with said first part via a connecting mechanism.

3. Combined exhaust-gas aftertreatment/sound-attenuation device according to Claim 2, **characterised in that** the first section (8) of the AN/SD module housing is circular-cylindrical and snugly fits against the outside of the installed pre-oxidising catalytic converter (5), that the second section of the AN/SD module housing limits the overflow chamber (12) and coaxially follows the first section (8) of the AN/SD module housing as a funnel-type extension and the third section (10) of the AN/SD module housing is circular-cylindrical and coaxially follows said second section and snugly fits against the outside of the exhaust-gas aftertreatment organ (6) installed in it and that with its initial section (11/1) the fourth section (11) of the AN/SD module housing forms an exhaust-gas/silencer end pipe, coaxially extends with identical diameter from the diameter of the third section (10) of the AN/SD module housing and tapers in a funnel-type manner and ends in a circular-cylindrical end section (11/2) with which it is led out of the silencer (1) in a gas-tight manner.

4. Combined exhaust-gas aftertreatment/sound-attenuation device according to Claim 1, **characterised in that** the AN/SD module (7) constituting the system core in the silencer (1) is composed of several exhaust-gas aftertreatment modules ending in a common fourth section (11') of the AN/SD module housing.

5. Combined exhaust-gas aftertreatment/sound-attenuation device according to Claim 4, **characterised in that** the exhaust-gas aftertreatment modules of this AN/SD module (7) are all of identical shape and design and, in each AN/SD module housing, are provided with a pre-oxidising catalytic converter (5) at the inlet and with an exhaust-gas aftertreatment organ (6) at the outlet and that an overflow chamber (12') is provided in between and expands towards said organ (6) in a funnel-type manner.

6. Combined exhaust-gas aftertreatment/sound-attenuation device according to one of the Claims 4 and 5, **characterised in that** the housings of the exhaust-gas aftertreatment modules of this AN/SD module (7) are arranged axis-paraliel relative to each other and to the longitudinal axis (LA) of the silencer (1) in the interior of said silencer (1) and pass through openings in a transverse wall (51) on whose outside they are inserted in a gas-tight manner and which separates an exhaust-gas inlet chamber (52) from another chamber (53) in the silencer (1) and that, on the inlet side, each of these exhaust-gas aftertreatment modules communicates with the exhaust-gas inlet chamber (52) and, on the outlet side, discharges into the fourth section (11') of the AN/SD module housing.

7. Combined exhaust-gas aftertreatment/sound-attenuation device according to one of the Claims 4 to 6, **characterised in that** the housing of this AN/SD module (7) is composed of the housings for the exhaust-gas aftertreatment modules and the fourth section (11') of the AN/SD module housing, whereby the first section of the AN/SD module housing is formed here by the first housing sections (8') of the exhaust-gas aftertreatment modules, whereby, in addition, the second section of the AN/SD module housing is formed by housing sections (9') of the exhaust-gas aftertreatment modules, which housing sections (9') expand in a funnel-type manner, and whereby the third section of the AN/SD module housing is formed by third housing sections (10') of the exhaust-gas aftertreatment modules, whereby, in addition, each first housing section (8') is of circular-cylindrical design and snugly fits against the outside of the pre-oxidising catalytic converter (5) installed in it, whereby, in addition, each first housing section (8') is coaxially followed by each second housing section (9') expanding in a funnel-type manner, limiting an overflow chamber (12') and in turn coaxially followed by the respective circular-cylindrical third housing section (10') snugly fitting against the outside of the exhaust-gas aftertreatment organ (6) installed in it.

8. Combined exhaust-gas aftertreatment/sound-attenuation device according to Claim 7, **characterised in that** with its initial area (11/1') the fourth section (11') of the AN/SD module housing snugly fits against the outer periphery and against circumferential sections of the exhaust-gas aftertreatment modules and positively encompasses said sections, is also fastened to the front side of the transverse wall (51) in a firm and gas-tight manner or via a gas-tight, but detachable connecting mechanism and, with its centre area (11/2') behind the discharge planes of the exhaust-gas aftertreatment modules, tapers in a funnel-type manner towards an end area (11/3') preferably formed by a circular-cylindrical end pipe with which the fourth section (11') of the AN/SD module housing is conducted out of the silencer (1) in a gas-tight manner.

9. Combined exhaust-gas aftertreatment/sound-attenuation device according to Claim 1, **characterised in that** the AN/SD module (7) constituting the system core in the silencer (1) is provided with an AN/SD module housing composed of several singly prefabricated part housings (8", 9", 10", 11"), that a pre-oxidising catalytic converter (5) is installed in the preferably circular-cylindrical first section (8") of the AN/SD module housing, that this first section (8") of the AN/SD module housing is coaxially followed by a second section (9") of the AN/SD module housing, which second section (9") expands in a funnel-type manner, limits the overflow chamber (12") and is, with its end face, connected to a transverse wall (54) in a gas-tight manner, which transverse wall (54) separates an exhaust-gas inlet chamber (55) from another chamber (56) within the silencer (1), that, in addition, this AN/SD module (7) has several exhaust-gas aftertreatment modules, each of which integrates in a part housing (10") an exhaust-gas aftertreatment organ (6) installed therein, that, in addition, the part housing (10") of each exhaust-gas aftertreatment module communicates with the overflow chamber (12") via a separate passage orfice (57) in the transverse wall (54), is connected to the front face of the transverse wall (54) in a gas-tight manner and, with an outer circumferential section, snugly fits positively against an inner circumferential area of the fourth section (11") of the AN/SD module housing and that with its initial area (11/1") this fourth section (11") of the AN/SD module housing peripherally encompasses the part housings (10") of the exhaust-gas aftertreatment modules on the outside, is, in addition, connected to front face of the transverse wall (54) in a gas-tight manner or via a gas-tight, but detachable connecting mechanism and, with its centre area (11/2") tapers behind the discharge planes of the exhaust-gas aftertreatment modules in a funnel-type manner towards an end area (11/3") preferably formed by a circular-cylindrical end pipe with which the fourth section (11') of the AN/SD module housing is conducted out of the silencer (1) in a gas-tight manner.

10. Combined exhaust-gas aftertreatment/sound-attenuation device according to one of the foregoing Claims, **characterised in that** for sound-attenuation purposes the fourth section (11, 11', 11") of the AN/SD module housing is wholly or partially perforated or provided with single holes and/or is coated with sound-attenuation material on the outside over its entire length or over only a partial length.

11. Combined exhaust-gas aftertreatment/sound-attenuation device according to one of the foregoing Claims 2 and 3, **characterised in that** the AN/SD module housing (7) is fixed in position via at least one gas-tight or gas-permeable transverse wall or bracket in the silencer interior.

## Revendications

1. Dispositif combiné de posttraitement des gaz d'échappement et d'isolation phonique dans la ligne d'échappement d'un moteur à combustion interne, en particulier d'un moteur diesel de véhicule industriel, tel qu'un camion ou un bus, avec un silencieux (1) limité dans l'espace par une paroi d'extrémité avant (2) et arrière (3), et une paroi extérieure périphérique (4), et à l'intérieur duquel est monté au moins un catalyseur à préoxydation (5) augmentant de manière significative la teneur en NO₂ dans les gaz d'échappement le traversant et au moins un dispositif de posttraitement des gaz d'échappement, le gaz d'échappement à retraiter pouvant être envoyé dans le silencieux (1) par un conduit d'entrée (13) et pouvant, après son passage dans le catalyseur à préoxydation et le dispositif de posttraitement des gaz d'échappement, ressortir du silencieux, nettoyé et indirectement insonorisé,
- au moins un module de posttraitement des gaz d'échappement et d'isolation phonique (7) - appelé dans ce qui suit module PG/IP - étant monté dans le silencieux (1) comme noyau du système,
- le module PG/IP (7) présentant un boîtier de module PG/IP composé de plusieurs pièces,
- au moins un catalyseur à préoxydation (5) étant monté dans un premier tronçon (8, 8', 8") du boîtier de module PG/IP , **caractérisé en ce que**
- un deuxième tronçon (9, 9', 9") étant raccordé au premier tronçon (8, 8', 8") du boîtier du module PG/IP, qui s'élargit en entonnoir et délimite une chambre de décharge (12, 12', 12"),
- un troisième tronçon (10, 10', 10") étant raccordé au deuxième tronçon (9, 9', 9") du boîtier du module PG/IP, dans lequel est monté au moins un organe de posttraitement des gaz d'échappement (6) - filtre à particules ou séparateur catalytique de particules ou catalyseur -,
- un quatrième tronçon (11, 11', 11") collectant les gaz d'échappement nettoyés et sortant du silencieux (1) côté insonorisé, étant raccordé au troisième tronçon (10, 10', 10") du boîtier du module PG/IP, et
- toutes les pièces du boîtier de module PG/IP (7) sont fabriquées en acier spécial ferritique ou austénitique résistant à l'acide sulfurique, mais **en ce que** toutes les parois extérieures (2, 3, 4), le conduit d'entrée (13) et chaque organe interne du silencieux (1) tel que la paroi transversale ou de soutien située en-dehors du module PG/IP (7) sont fabriqués en tôle d'acier non alliée, aluminiée ou enduite selon un autre procédé à des fins de protection anticorrosion.

2. Dispositif combiné de posttraitement des gaz d'échappement et d'isolation phonique selon la revendication 1, **caractérisé en ce que** le module PG/IP (7) constituant le noyau du système dans le silencieux (1) présente un boîtier de module PG/IP composé de deux pièces préformées séparément, les deux premiers (8, 9) ou les trois premiers tronçons (8, 9, 10) du boîtier de module PG/IP constituant la première partie et le troisième (10) et quatrième (11) ou seulement le quatrième tronçon (11) du boîtier de module PG/IP constituant la deuxième partie, qui est raccordée à la première partie soit de manière fixe, soit détachable par un système de raccordement.

3. Dispositif combiné de posttraitement des gaz d'échappement et d'isolation phonique selon la revendication 2, **caractérisé en ce que** le premier tronçon (8) du boîtier de module PG/IP présente une forme cylindrique et son contour extérieur s'adapte au catalyseur à préoxydation (5) intégré, **en ce que** le deuxième tronçon du boîtier de module PG/IP, adjacent à la chambre de décharge (12), est raccordé de manière coaxiale au premier tronçon (8) du boîtier de module PG/IP et s'élargit en forme d'entonnoir et que le troisième tronçon (10) cylindrique du boîtier de module PG/IP, dont le contour s'adapte à l'organe de posttraitement des gaz d'échappement (6) intégré, s'y raccorde de manière coaxiale, et **en ce que** le quatrième tronçon (11) du boîtier de module PG/IP, qui forme une sortie d'échappement et un silencieux de sortie, s'amincit en forme d'entonnoir de manière coaxiale dans sa première partie (11/1) à partir du diamètre du troisième tronçon (10) du boîtier de module PG/IP et se termine en une partie finale (11/2) cylindrique, avec laquelle il ressort du silencieux (1) de manière étanche aux gaz.

4. Dispositif combiné de posttraitement des gaz d'échappement et d'isolation phonique selon la revendication 1, **caractérisé en ce que** le module PG/IP (7) constituant le noyau du système dans le silencieux (1) se compose de plusieurs modules de posttraitement des gaz d'échappement qui débouchent dans un quatrième tronçon commun (11') du boîtier de module PG/IP.

5. Dispositif combiné de posttraitement des gaz d'échappement et d'isolation phonique selon la revendication 4, **caractérisé en ce que** les modules de posttraitement des gaz d'échappement de ce module PG/IP (7) sont tous formés et constitués de la même façon et présentent dans un boîtier de module PG/IP chacun un catalyseur à préoxydation (5) côté entrée et un organe de posttraitement des gaz d'échappement (6) côté sortie, et entre les deux une chambre de décharge (12') s'élargissant en entonnoir vers le côté sortie.

6. Dispositif combiné de posttraitement des gaz d'échappement et d'isolation phonique selon l'une des revendications 4 et 5, **caractérisé en ce que** les boîtiers des modules de posttraitement des gaz d'échappement de ce module PG/IP (7) sont disposés parallèlement les uns par rapport aux autres et par rapport à l'axe longitudinal (AL) du silencieux (1) à l'intérieur de celui-ci et des ouvertures pénètrent dans une paroi transversale (51) étanche aux gaz à l'extérieur, la paroi transversale (51) séparant une chambre d'admission des gaz d'échappement (52) d'une autre chambre (53) dans le silencieux (1), et **en ce que** chacun de ces modules de posttraitement des gaz d'échappement communique côté entrée avec la chambre d'admission des gaz d'échappement (52) et débouche côté sortie dans le quatrième tronçon (11') du boîtier de module PG/IP.

7. Dispositif combiné de posttraitement des gaz d'échappement et d'isolation phonique selon l'une des revendications 4 à 6, **caractérisé en ce que** le boîtier de ce module PG/IP (7) se compose des boîtiers des modules de posttraitement des gaz d'échappement et du quatrième tronçon (11') du boîtier de module PG/IP, le premier tronçon du boîtier de module PG/IP étant ici constitué par les premiers tronçons (8') du boîtier des modules de posttraitement des gaz d'échappement, le deuxième tronçon du boîtier de module PG/IP étant en outre constitué des tronçons du boîtier (9') des modules de posttraitement des gaz d'échappement s'élargissant en entonnoir et le troisième tronçon du boîtier de module PG/IP étant constitué des troisièmes tronçons (10') des modules de posttraitement des gaz d'échappement, chaque premier tronçon de boîtier (8') étant par ailleurs de forme cylindrique et s'adaptant par ses contours extérieurs au catalyseur à préoxydation (5) qui y est intégré, le deuxième tronçon de boîtier (9') s'élargissant en entonnoir et délimitant une chambre de décharge (12'), étant raccordé de manière coaxiale à chaque premier tronçon de boîtier (8'), et le troisième tronçon de boîtier (10') cylindrique étant raccordé de manière coaxiale au deuxième tronçon et s'adaptant par ses contours extérieurs à l'organe de posttraitement des gaz d'échappement (6) intégré.

8. Dispositif combiné de posttraitement des gaz d'échappement et d'isolation phonique selon la revendication 7, **caractérisé en ce que** le quatrième tronçon (11') du boîtier de module PG/IP épouse avec sa première partie (11/1') les contours extérieurs des troisièmes tronçons (10') des modules de posttraitement des gaz d'échappement et s'adapte par crabotage aux tronçons périphériques de ceux-ci, est en outre fixé de manière permanente et étanche aux gaz ou à l'aide d'un mécanisme de raccordement étanche aux gaz, mais amovible à la paroi transversale (51) côté avant, s'amincit en forme d'entonnoir dans sa partie centrale (11/2') derrière les plans de sortie des modules de posttraitement des gaz d'échappement et se termine en une partie finale (11/3'), qui est de préférence constituée d'un conduit final cylindrique, avec lequel le quatrième tronçon (11') du boîtier de module PGIIP ressort du silencieux (1) de manière étanche aux gaz.

9. Dispositif combiné de posttraitement des gaz d'échappement et d'isolation phonique selon la revendication 1, **caractérisé en ce que** le module PG/IP (7) constituant le noyau du système dans le silencieux (1) présente un boîtier de module PG/IP composé de plusieurs boîtiers partiels préformés séparément (8", 9", 10", 11"), **en ce qu'**un catalyseur à préoxydation (5) est monté dans le premier tronçon (8"), de préférence cylindrique, du boîtier du module PG/IP, **en ce qu'**un deuxième tronçon (9") du boîtier de module PG/IP, s'élargissant en entonnoir et délimitant une chambre de décharge (12") est raccordé de manière coaxiale à ce premier tronçon (8") du boîtier de module PG/IP, est raccordé à son extrémité de manière étanche aux gaz à une paroi transversale (54) séparant dans le silencieux (1) une chambre d'admission des gaz d'échappement (55) d'une autre chambre (56), **en ce que** ce module PG/IP (7) présente en outre plusieurs modules de posttraitement des gaz d'échappement, chacun contenant dans un boîtier partiel (10") un organe de posttraitement des gaz d'échappement (6), **en ce que** chacun de ces modules de posttraitement des gaz d'échappement communique par son boîtier partiel (10") avec la chambre de décharge (12") par l'intermédiaire d'une ouverture (57) réalisée dans la paroi transversale (54), est en outre raccordé côté avant, de manière étanche aux gaz, à la paroi transversale (54) et s'adapte par crabotage avec un contour extérieur au contour intérieur du quatrième tronçon (11") du boîtier de module PG/IP, et **en ce que** ce quatrième tronçon (11") du boîtier de module PG/IP entoure avec sa première partie (11/1") les boîtiers partiels (10") des modules de posttraitement des gaz d'échappement, est en outre fixé de manière permanente et étanche aux gaz ou à l'aide d'un mécanisme de raccordement étanche aux gaz, mais amovible à la paroi transversale (54) côté avant, s'amincit dans sa partie centrale (11/2") derrière les plans de sortie des modules de posttraitement des gaz d'échappement et se termine en une partie finale (11/3"), qui est, de préférence, constituée d'un conduit final cylindrique par lequel le quatrième tronçon (11") du boîtier de module PGIIP ressort du silencieux (1) de manière étanche aux gaz.

10. Dispositif combiné de posttraitement des gaz d'échappement et d'isolation phonique selon l'une des revendications précédentes, **caractérisé en ce que** le quatrième tronçon (11, 11', 11") du boîtier de module PG/IP est partiellement ou entièrement perforé ou doté de trous individuels à des fins d'isolation phonique et/ou est enduit à l'extérieur sur toute sa longueur ou seulement sur une partie de sa longueur d'un matériau d'isolation phonique.

11. Dispositif combiné de posttraitement des gaz d'échappement et d'isolation phonique selon l'une des revendications 2 et 3, **caractérisé en ce que** le module PG/IP (7) est fixé à l'intérieur du silencieux par au moins une paroi transversale ou support étanche aux gaz ou perméable aux gaz d'échappement.
